# EUROPÄISCHE PATENTSCHRIFT

(11) **EP 1 021 261 B1**
(45) Veröffentlichungstag und Bekanntmachung des Hinweises auf die Patenterteilung: **22.05.2002**
(21) Anmeldenummer: 98954186.7
(22) Anmeldetag: 11.09.1998
(51) Int. Cl.: B22D 11/04

(54) **VERFAHREN UND VORRICHTUNG ZUR HERSTELLUNG VON BRAMMEN VERSCHIEDENER FORMATE**
METHOD AND DEVICE FOR PRODUCING SLABS IN DIFFERENT SIZES
PROCEDE ET DISPOSITIF DE FABRICATION DE BRAMES DE DIFFERENTS FORMATS

(30) Priorität: 15.09.1997 DE 19741131
(43) Veröffentlichungstag der Anmeldung: 26.07.2000
(73) Patentinhaber: SMS Demag AG, 40237 Düsseldorf (DE)
(72) Erfinder: GENGE, Ulrich, D-40878 Ratingen (DE)
(74) Vertreter: Meissner, Peter E., Dipl.-Ing.
(86) Internationale Anmeldenummer: DE9802761
(87) Internationale Veröffentlichungsnummer: WO9914004

(56) Entgegenhaltungen:
- EP-A- 0 658 387
- DE-A- 1 608 346
- DE-A- 2 702 976
- DE-A- 3 501 422
- DE-A- 4 418 160

## Beschreibung

Die Erfindung betrifft ein Verfahren zur Herstellung von Brammen, insbesondere aus Stahl in unterschiedlichen Formaten in einer Breit- und Schmalseitenwände aufweisenden stationären Kokille einer Stranggießanlage, bei der zur Änderung des Formates die Anpreßkraft auf die entsprechenden Kokillenseitenwände reduziert und mindestens eine der Kokillenwände bei angemessener Anpreßkraft in die gewünschte Position verfahren wird sowie eine entsprechende Vorrichtung zur Durchführung des Verfahrens.

Aus der DE-OS 27 02 976 ist eine Plattenkokille zum Stranggießen von Stahl bekannt, bei der die Schmalseiten mittels einer Klemmeinrichtung zwischen den Breitseitenwänden festklemmbar ist. Im Verstellbereich der Schmalseitenwände dieser Vorrichtung sind die Breitseitenwände parallel zueinander angeordnet. Eine Veränderung der Distanz der Breitseitenwände und damit eine Formatänderung der Bramme mit den installierten Seitenwänden ist hiermit nicht möglich.

Weiterhin ist aus der EP 0 658 387 A1 eine Kokille zum Stranggießen von Stahlband bekannt, deren Breitseitenwände seitlich eines trichterförmigen Eingießbereiches mit sich nach außen zu den Schmalseiten einander annähernden Schrägflächen ausgebildet sind.

Während im erstgenannten Fall beim Bewegen der Schmalseitenwände die Breitseitenwände ihre Distanz zueinander beibehalten, so daß die Distanz der Rollen im nachfolgenden Strangführungsgerüst nicht verstellt zu werden braucht, bewegen sich im letztgenannten Beispiel bei einer Verstellung der Schmalseitenwände die Breitseitenwände relativ zueinander.

Nachteilig ist bei den bekannten Lösungen, daß im ersten Fall die Brammendicke nicht vergrößert bzw. verkleinert und im zweiten Fall, daß die Verstellung der Brammendicke nur bei gleichzeitiger Veränderung der Brammenbreite durchgeführt werden kann, d.h., daß bei einer Dickenverstellung zwangszweise schmalere bzw. breitere Brammen entstehen.

Bei Kenntnis der geschilderten Nachteile hat sich die Erfindung zum Ziel gesetzt, ein Verfahren und eine entsprechende Vorrichtung zur Herstellung von Brammen nicht nur in beliebigen Breiten, sondern auch in beliebigen Dicken zu ermöglichen.

Die Erfindung erreicht dieses Ziel durch die Merkmale des Verfahrensanspruches 1 und des Vorrichtungsanspruches 3.

Erfindungsgemäß werden zur Änderung des Formates der Bramme die Abstände der Schmalseitenwände und damit die Breite der Bramme und/oder die Abstände der Breitseitenwände und somit die Dicke der Bramme beliebig vorgebbar verändert. In einer vorteilhaften Ausgestaltung wird das Format so eingestellt, daß zwischen zwei Formatänderungen die Belastung der Strangschale dadurch optimiert wird, daß der Umfang in der jeweiligen Höhe der Kokille in etwa konstant gehalten wird.

Die zur Durchführung des Verfahrens erforderliche Stranggießkokille ist aus jeweils zwei Breitseiten- und zwei Schmalseitenwänden zusammengesetzt, wobei die Schmalseitenwände aus keilförmigen Teilen zusammengefügt werden. Die Schmalseitenwände bestehen dabei aus mindestens zwei keilförmigen Leisten, deren äußere Berührungsflächen sich an die Innenwand der Breitseiten lehnen und deren einander zugewandte Berührungsflächen über die gesamte Länge der einzelnen Teile geführt ist.

Die einander zugewandten Berührungsflächen sind dabei in einer Ebene geführt, die im wesentlichen die gleiche Richtung wie die entsprechenden Breitseitenflächen aufweisen und unter einem Drehwinkel von γ zwischen 0 und 30° einander zugewandt sind. Die von 0° abweichende Winkeleinstellung unterstützt die Anpressung der Schmalseiten- zu den Breitseitenwänden.

In einer vorteilhaften Ausgestaltung sind an dieser Stelle eine Nut und eine Feder vorgesehen. Der Keilwinkel α der Seitenflächenteile ist vorzugsweise zwischen 3 und 6° gewählt. Dieser Winkelbereich erweist sich als ausreichend, um bei angemessener vertikaler Verstellung eines Teils der Schmalseiten sicher die gewünschte Dicke der Bramme einzustellen.

Die erfindungsgemäßen für verschiedene Brammendicken einstellbaren Schmalseiten sind nicht nur bei Breitseiten einsetzbar, die im Schmalseitenverstellbereich parallelwandig angeordnet sind, sondern auch bei einander keilförmig zugeordneten Breitseiten im Schmalseitenverstellbereich. In einer vorteilhaften Ausgestaltung wird hier ein Konuswinkel β von 0,2 ° bis 2,5 ° vorgesehen.

Die erfindungsgemäßen verstellbaren Schmalseiten sind aber nicht nur für vertikale stationäre Kokillen, sondern auch für Kokillen einer Bogenstranggießanlage verwendbar. Bei dieser Ausgestaltung folgen die keilförmigen Teile an ihren einander zugewandten Flächen einem konstanten Radius, dessen Mittelpunkt verschieden ist von denen der einzelnen Breitseitenradien. Bei der paarweisen Verstellbewegung mindestens eins der jeweiligen Schmalseitenteile werden diese auf einem Kreisbogen bewegt, der dem Radius der verstellten Breitseite folgt.

In einer weiteren vorteilhaften Ausgestaltung werden je Schmalseite drei Teile eingesetzt, wobei der mittlere Keil symmetrisch ausgestaltet ist. Hierbei können die Berührungsflächen der einzelnen Seitenteile parallel zu den Breitseitenflächen oder auch konisch zu diesen angeordnet sein. Bei dem Einsatz eines Mittenteils mit doppelkonischer Ausgestaltung wird eine besonders innige Verklemmung der Seitenteile erreicht. Andererseits wird dadurch erreicht, daß bei einer Verstellung der Schmalseiten die Breitseiten im Verstellbereich gar keinen oder nur horizontalen Bewegungen ausgesetzt sind.

Um eine horizontale Bewegung der Schmalseiten auch ohne Veränderung ihrer Dicke zu erreichen wird vorgeschlagen, zwischen der Verstelleinrichtung und dem bewegbaren keilförmigen Teil eine Kupplung anzuordnen.

Ein Beispiel der Erfindung ist in der beigefügten Zeichnung dargelegt. Dabei zeigen die
- Figur 1: eine Vorderansicht und
- Figur 2: eine Draufsicht einer geraden Kokille
- Figur 3 und 4: Einzelne Seitenteile und
- Figur 5: eine Seitenansicht einer Kokille einer Bogenstranggießanlage.

Die Figur 1 zeigt von einer Kokille 10 eine Breitseite 21 mit dem Eingießbereich 24 und an beiden Enden vorgesehenen Verstellbereichen 23. In diesen Verstellbereichen 23 sind Schmalseiten 31 und 32 angeordnet, die durch Horizontalverstellungen 36 quer zur Strangförderrichtung S bewegbar und durch Vertikalverstellungen 37 und 38 parallel zur Strangförderrichtung S bewegbar sind. Zwischen der Vertikalverstellung 38 und der Schmalseite 32 ist eine Kupplung 39 angeordnet. Im rechten Teil des Bildes ist die Vertikalverstellung 38 in Achsrichtung der Schmalseite 32 angeordnet, im linken Teil ist die Vertikalverstellung 37 parallel zur Hauptachse der Schmalseite 31 vorgesehen.

In Figur 2 ist die Draufsicht auf die Kokille dargestellt. Im vorliegenden Fall ist nur eine Breitenwand bewegbar ausgestaltet wobei an der Breitseite 21 Horizontalverstellungen 25, 26 vorgesehen sind. Hierbei wird der Brammenformhohlraum 11 umhüllt von den Breitseiten 21 und 22 und den Schmalseiten 31 und 32. Diese Schmalseiten 31, 32 setzen sich zusammen aus einem ersten keilförmigen Teil 33 und einem zweiten keilförmigen Teil 34. Die einzelnen keilförmigen Teile 33 und 34 sind im Bereich der Breitseiteninnenflächen 51 bzw. 52 quer zur Strangförderrichtung durch Horizontalverstellungen 36 bewegbar. Der mit beiden Seiten des Eingießbereiches 24 vorgesehene Verstellbereich 23 ist in Strangförderrichtung S gesehen ebenflächig. In der vorliegenden Darstellung ist im linken Bereich der Übergang vom Verstellbereich zum.Eingieß-. bereich relativ abrupt über eine als Radius ausgebildete Kante dargestellt. Im rechten Teil des Bildes weist der Eingießbereich an seinen Rändern einen Wendepunkt W auf, der in einen Kreisbogen übergeht, welcher tangential T in den Geradlinien-Verstellbereich 23 übergeht.

Figur 3 zeigt skizzenhaft den Aufbau der Schmalseite 31 und zwar im oberen Teil des Bildes a bis c in der Seitenansicht und Figur 4 a-c im Schnitt.

Dabei ist mit Position a die Schmalseite 31 aus den keilförmigen Teilen 33 und 34 zusammengesetzt. Die Berührungsflächen 41 und 42 sind dabei zu den äußeren Berührungsflächen 45 unter einem Keilwinkel α angeordnet.

In Figur 4 ist der Schnitt AA dargestellt mit den Breitseitenteilen 21 und 22, zwischen die die keilförmigen Teile 33 und 34 eingeklemmt sind. Die äußeren Berührungsflächen 45 lehnen sich dabei an die Innenwandung im Verstellbereich 23 der Breitseite 21 an. Die zugewandten Berührungsflächen 41, 42 befinden sich in einer Ebene E, die unter einem Drehwinkel γ zu einer zwischen gegenüberliegenden Verstellflächen der Breitseiten 21 und 22 befindlichen Ebene angeordnet sind.

Die übrigen Seitenansichten in Figur 3 zeigen eine aus insgesamt drei keilförmigen Teilen 33 bis 35 aufgebaute Schmalseite 31. Die Spitze des mittleren Teils 35 kann dabei sowohl nach oben wie auch nach unten weisen.

Die einander zugewandten Berührungsflächen 43 und 44 können dabei parallel zueinander angeordnet sein oder auch wie im Schnitt BB dargestellt, einen Drehwinkel γ aufweisen, der dem keilförmigen Teil 35 in horizontaler Richtung eine konische Form gibt.

Weiterhin ist in Figur 4 eine Ausgestaltung der zugewandten Berührungsflächen 41, 42 der keilförmigen Teile 33, 34 bzw. 71, 72 aufgezeigt, bei denen eine Nut 78 vorgesehen ist, in die eine Feder 79 hineinragt.

Die Figur 5 zeigt Breitseiten 61, 62 einer Bogenstranggießkokille mit den Radien Rᵢ und Rₐ. Die innere Breitseite 61 ist durch eine Horizontalverstellung 36 verstellbar.

Zwischen den Breitseiten 61 und 62 sind Schmalseitenteile 71 und 72 eingeklemmt, wobei die Berührungsflächen 91, 85 und 92, 86 sich jeweils berühren.

Die einer zugewandten Berührungsflächen 81 und 82 weisen einen Radius Rₘ auf. Die Radien Rᵢ und Rₐ besitzen üblicherweise nicht den gleichen Mittelpunkt Mᵢ, bzw. Mₐ von denen der Mittelpunkt des Radius Rₘ, nämlich Mₘ deutlich verschieden ist.

### Positionsliste

- **10**: **Kokille**
- 11: Brammen-Formhohlraum

### Breitseiten gerade Kokille

- 21: erste Breitseite
- 22: zweite Breitseite
- 23: Verstellbereich
- 24: Eingießbereich
- 25: erste horizontale Verstellung
- 26: zweite horizontale Verstellung

### Schmalseiten gerade Kokille

- 31: erste Schmalseite
- 32: zweite Schmalseite
- 33: erstes keilförmiges Teil
- 34: zweites keilförmiges Teil
- 35: drittes keilförmiges Teil
- 36: Horizontalverstellung
- 37: Vertikalverstellung (31)
- 38: Vertikalverstellung (32)
- 39: Kupplung

### Flächenschmalseiten gerade Kokille

- 41: zugewandte Berührungsfläche (33)
- 42: zugewandte Berührungsfläche (34)
- 43: erste zugewandte Berührungsfläche (35)
- 44: zweite zugewandte Berührungsfläche (35)
- 45: äußere Berührungsfläche

### Flächenbreitseiten gerade Kokille

- 51: Breitseiteninnenfläche (21)
- 52: Breitseiteninnenfläche (22)

### Breitseiten Bogenkokille

- 61: erste Breitseite
- 62: zweite Breitseite

### Schmalseiten Bogenkokille

- 71: erste Schmalseite
- 72: zweite Schmalseite
- 73: erster keilförmiger Teil
- 74: zweiter keilförmiger Teil
- 75: dritter keilförmiger Teil
- 78: Nut
- 79: Feder

### Berührungsflächen Bogenkokille

- 81: zugewandte Berührungsfläche (71)
- 82: zugewandte Berührungsfläche (72)
- 85: erste äußere Berührungsfläche
- 86: zweite äußere Berühungsfläche

### Fläche Breitseiten Bogenkokille

- 91: Breitseiten (71)
- 92: Breitseiten (72)
- R: Radius
- E: Ebene
- S: Strangförderrichtung
- I: Kokillenhauptachse
- Rᵢ: Innenradius
- Rₐ: Außenradius
- Rₘ: Mittenradius
- M_{i_{.}}: Mittelpunkt des Radius Rᵢ
- Mₐ: Mittelpunkt des Radius Rₐ
- Mₘ: Mittelpunkt des Radius Rₘ
- W: Wendepunkt
- T: Tangente
- α: Keilwinkel der Seitenflächenteile
- β: Konuswinkel der Breitseiten
- γ: Drehwinkel

## Patentansprüche

1. Verfahren zur Herstellung von Brammen, insbesondere aus Stahl, in unterschiedlichen Formaten in einer Breit- und Schmalseitenwände aufweisenden stationären Kokille einer Stranggießanlage, bei der zur Änderung des Formates die Anpreßkraft auf die entsprechenden Kokillenseitenwände reduziert und mindestens eine der Kokillenwände bei angemessener Anpreßkraft in die gewünschte Position verfahren wird,
**dadurch gekennzeichnet,**
**daß** unabhängig von der Bewegung der Schmalseitenwände in eine gewünschte Brammenbreitenposition die Breite, d.h. die Quererstreckung der Schmalseiten vorgebbar verändert wird.

2. Verfahren nach Anspruch 1,
**dadurch gekennzeichnet,**
**daß** die Verstellung des Brammenformates in der Weise eingestellt wird, daß durch Veränderung der Brammenbreite und der Brammendicke der Umfang der Bramme in den entsprechenden Höhenlinien im wesentlichen konstant gehalten wird.

3. Stranggießkokille, insbesondere zum Stranggießen von Stahlbrammen, mit den Brammenformhohlraum begrenzenden Breitseiten- und Schmalseitenwänden, wobei mindestens eine der Breitseitenwände quer zur Kokillenachse bewegbar ist und mindestens eine der zwischen den Breitseitenwänden einklemmbaren Schmalseitenwänden quer zur Kokillenachse zur Formänderung des Strangquerschnittes mittels eines in horizontaler Richtung wirkenden Verstellantriebes verschiebbar ist, zur Durchführung des Verfahrens nach Anspruch 1,
**dadurch gekennzeichnet,**
**daß** sich jede Schmalseite (31, 32) aus mindestens zwei keilförmigen Teilen (33, 34) zusammensetzt,
**daß** die zugewandten Berührungsflächen (41, 42) sich über die gesamte Länge d.i. die Höhe der Schmalseitenwand jedes Teils (33, 34) erstrecken und die Ebene (E) der sich berührenden Flächen (41, 42) im wesentlichen in die gleiche Richtung wie die entsprechenden Breitseiteninnenflächen (51, 52) unter einem Drehwinkel von γ = 0 bis 30° einander zugeordnet weist und
**daß** mindestens jeweils ein keilförmiges Teil (33, 34, 35) an eine in Strangförderrichtung (S) wirkende Verstelleinrichtung (37, 38) angeschlossen ist.

4. Stranggießkokille nach Anspruch 3,
**dadurch gekennzeichnet,**
**daß** der Keilwinkel α der Flächen der Seitenteile (33-35) im Bereich α = 3° bis 6° liegt.

5. Stranggießkokille nach Anspruch 3,
**dadurch gekennzeichnet,**
**daß** die Schmalseiten (31, 32) konisch in Richtung vom Brammen-Formhohlraum (11) weg divergierend ausgebildet sind, wobei die Schmalseiten (31, 32) äußere Berührungsflächen (45) besitzen, die mit den Innenflächen (51, 52) der Breitseiten (21, 22) im Verstellbereich (23) korrespondieren.

6. Stranggießkokille nach Anspruch 5,
**dadurch gekennzeichnet,**
**daß** der Konuswinkel β der Breitseiten (21, 22) im Schmalseitenverstellbereich (23) in der Größenordnung von β = 0,2° bis 2,5° liegt.

7. Stranggießkokille nach Anspruch 3,
**dadurch gekennzeichnet,**
**daß** bei einer Kokille für eine Bogenstranggießanlage die keilförmigen Teile (73, 74) bezüglich ihrer aneinanderliegenden Berührungsflächen korrespondierende. Radien (Rₘ) aufweisen, während die äußeren Berührungsflächen (85, 86) der keilförmigen Teile (71, 72) der konvergierenden Innenflächen (91, 92) der Kokillenbreitseiten (61, 62) im Verstellbereich angepaßt sind.

8. Stranggießkokille nach einem der oben genannten Ansprüche,
**dadurch gekennzeichnet,**
**daß** die Berührungsinnenfläche (41, 81) des einen keilförmigen Teils (31, 71) eine Nut (78) und die entsprechende Innenfläche (42, 82) des anderen keilförmigen Teils (34, 72) eine korrespondierende Feder (79) aufweist.

9. Stranggießkokille nach einem der oben genannten Ansprüche,
**dadurch gekennzeichnet,**
**daß** jede Schmalseite (31, 32) aus insgesamt drei keilförmigen Teilen (33-35) zusammengesetzt ist.

10. Stranggießkokille nach Anspruch 3,
**dadurch gekennzeichnet,**
**daß** die Teile (33, 34, 71, 72) in der Weise an die Verstelleinrichtung (37 bzw. 38) angeschlossen sind, daß sie behinderungsfrei horizontal bewegbar sind.

11. Stranggießkokille nach Anspruch 9,
**dadurch gekennzeichnet,**
**daß** zwischen der Verstelleinrichtung (37, 38) und dem bewegbaren keilförmigen Teil (33, 72) eine Kupplung (39) vorgesehen ist.

## Claims

1. Method for the production of slabs with various formats, in particular made of steel, in a stationary metal mould of a continuous casting unit, the said mould having wide and narrow side walls, in which, to change the format, the pressing force on the corresponding side walls is reduced and at least one of the mould walls moves to the desired position under an appropriate pressing force,
**characterised in that**
independently of the movement of the narrow side walls to a desired slab width position, the width, i.e. the transverse extension of the narrow sides can be changed in a specifiable way.

2. Method according to Claim 1,
**characterised in that**
the slab format is adjusted such that by changing the slab width and slab thickness, the circumference of the slab at the corresponding contours is kept essentially constant.

3. Continuous casting mould, in particular for the continuous casting of steel slabs, having wide and narrow side walls that delimit the slab mould cavity, such that at least one of the wide side walls can be moved transversely to the mould axis and at least one of the narrow side walls, which can be clamped between the wide side walls, can be moved transversely to the mould axis by means of a displacement drive mechanism acting in the horizontal direction, so as to change the cross-sectional shape of the cast strand for the purpose of implementing the method according to Claim 1,
**characterised in that**
each narrow side (31, 32) consists of at least two wedge-shaped components (33, 34), the contact surfaces (41, 42) facing one another extend over the full length, i.e. the height of the narrow side wall in the case of each component (33, 34) and the plane (E) between the surfaces (41, 42) in contact extends essentially in the same direction as the corresponding inside surfaces (51, 52) of the wide sides with a rotation angle of γ = 0 to 30° to one another, and
in each case at least one wedge-shaped component (33, 34, 35) is connected to a displacement mechanism (37, 38) acting in the strand movement direction (S).

4. Continuous casting mould according to Claim 3,
**characterised in that**
the wedge angle α of the surfaces of the sidepieces (33-35) is in the range α = 3° to 6°.

5. Continuous casting mould according to Claim 3,
**characterised in that**
the narrow sides (31, 32) are formed with conical divergence in the direction of the slab mould cavity (11), such that the narrow sides (31, 32) have outer contact surfaces (45) that correspond with the inside surfaces (51, 52) of the wide sides (21, 22) in the adjustment zone (23).

6. Continuous casting mould according to Claim 5,
**characterised in that**
the cone angle β of the wide sides (21, 22) in the adjustment zone (23) of the narrow sides is of the order of β = 0.2° to 2.5°.

7. Continuous casting mould according to Claim 3,
**characterised in that**
in a metal mould for a curved continuous casting unit the wedge-shaped components (73, 74) have corresponding radii (Rₘ) of their adjacent contact surfaces, while the outer contact surfaces (85, 86) of the wedge-shaped components (71, 72) are shaped to fit the converging inside surfaces (91, 92) of the wide sides (61, 62) of the mould in the adjustment zone.

8. Continuous casting mould according to any of the preceding claims,
**characterised in that**
the inside contact surface (41, 81) of one wedge-shaped component (31, 71) has a groove (78) and the corresponding inside surface (42, 82) of the other wedge-shaped component (34, 72) has a corresponding spring (79).

9. Continuous casting mould according to any of the preceding claims,
**characterised in that**
each narrow side (31, 32) consists of a total of three wedge-shaped components (33-35).

10. Continuous casting mould according to Claim 3,
**characterised in that**
the components (33, 34, 71, 72) are connected to the displacement mechanism (37 or 38) in such manner that they can be moved horizontally without hindrance.

11. Continuous casting mould according to Claim 9,
**characterised in that**
a coupling (39) is provided between the displacement mechanism (37, 38) and the movable wedge-shaped component (33, 72).

## Revendications

1. Procédé pour fabriquer des brames, en particulier en acier, de différents formats dans une coquille fixe, présentant des parois de faces larges et des parois de faces étroites, d'une installation de coulée continue, dans laquelle, pour modifier le format, la force de pressage sur les parois latérales de coquille correspondantes est réduite et au moins une des parois de coquille, pour la force de pressage mesurée, est déplacée dans la position souhaitée,
**caractérisé en ce que**, indépendamment du déplacement des parois de faces étroites dans une position de largeur de brame souhaitée, la largeur, c'est-à-dire l'extension transversale, des faces étroites est modifiée de façon pouvant être prédéfinie.

2. Procédé selon la revendication 1,
**caractérisé en ce que** le réglage du format de brame est effectué de façon que, par modification de la largeur de brame et de l'épaisseur de brame, la périphérie de la brame est maintenue généralement constante dans les courbes de niveau correspondantes.

3. Coquille de coulée continue, en particulier pour la coulée continue de brames d'acier, comportant des parois de faces larges et des parois de faces étroites limitant la cavité de moule des brames, au moins une des parois des faces larges étant déplaçable transversalement à l'axe de la coquille et au moins une des parois des faces étroites pouvant être serrée entre les parois des faces larges étant déplaçable transversalement à l'axe de la coquille pour la modification de forme de la section transversale de barre au moyen d'un entraînement de réglage agissant en direction horizontale, pour la mise en oeuvre du procédé selon la revendication 1,
**caractérisée en ce que** chaque face étroite (31, 32) est constituée d'au moins deux parties (33, 34) en forme de coin, **en ce que** les surfaces de contact en regard (41, 42) s'étendent sur toute la longueur, c'est-à-dire la hauteur de la paroi de face étroite de chaque partie (33, 34) et les plans (E) des surfaces (41, 42) en contact étant orientés, en étant associés l'un à l'autre, généralement dans la même direction que les surfaces internes des faces larges (51, 52) correspondantes sous un angle de rotation de γ = 0 à 30°, et **en ce qu'**au moins à chaque fois une partie en forme de coin (33, 34, 35) est raccordée à un dispositif de réglage (37, 38) agissant dans la direction de transport de la barre (S).

4. Coquille de coulée continue selon la revendication 3,
**caractérisée en ce que** l'angle de coin α des surfaces des parties latérales (33 - 35) vaut dans la plage α = 3° à 6°.

5. Coquille de coulée continue selon la revendication 3,
**caractérisée en ce que** les faces étroites (31, 32) sont réalisées de façon conique en divergeant en direction de la cavité de moule (11) des brames, les faces étroites (31, 32) possédant des surfaces de contact externes (45) qui correspondent aux surfaces internes (51, 52) des faces larges (21, 22) dans la zone de réglage (23).

6. Coquille de coulée continue selon la revendication 5,
**caractérisée en ce que** l'angle de cône β des faces larges (21, 22), dans la zone de réglage des faces étroites (23), vaut de l'ordre de grandeur de β = 0,2° à 2,5°.

7. Coquille de coulée continue selon la revendication 3,
**caractérisée en ce que**, pour une coquille pour une installation de coulée continue courbe, les parties en forme de coin (73, 74), relativement à leurs surfaces de contact adjacentes, présentent des rayons correspondants (Rₘ), tandis que les surfaces de contact externes (85, 86) des parties (71, 72) en forme de coin sont adaptées, dans la zone de réglage, aux surfaces internes convergentes (91, 92) des faces larges (61, 62) de la coquille.

8. Coquille de coulée continue selon une des revendications précitées,
**caractérisée en ce que** la surface interne de contact (41, 81) d'une partie en forme de coin (31, 71) présente une rainure (78) et la surface interne correspondante (42, 82) de l'autre partie en forme de coin (34, 72) une languette correspondante (79).

9. Coquille de coulée continue selon une des revendications précitées,
**caractérisée en ce que** chaque face étroite (31, 32) est constituée d'en totalité trois parties (33 - 35) en forme de coin.

10. Coquille de coulée continue selon la revendication 3,
**caractérisée en ce que** les parties (33, 34, 71, 72) sont raccordées au dispositif de réglage (37 ou 38) de façon qu'elles sont déplaçables horizontalement sans gêne.

11. Coquille de coulée continue selon la revendication 9,
**caractérisée en ce qu'**un accouplement (39) est prévu entre le dispositif de réglage (37, 38) et la partie en forme de coin mobile (33, 72).
